# FASCICULE DE BREVET EUROPEEN

(11) **EP 0 456 540 B1**
(45) Date de publication et mention de la délivrance du brevet: **23.06.1993**
(21) Numéro de dépôt: 91401042.6
(22) Date de dépôt: 19.04.1991
(51) Int. Cl.: F04B 21/02, F04B 43/04

(54) **Pompe doseuse**
Dosierpumpe
Dosingpump

(30) Priorité: 11.05.1990 FR 9005894
(43) Date de publication de la demande: 13.11.1991
(73) Titulaire: ALPHA-PLASTIQUES, F-77610 Fontenay-Tresigny (FR)
(72) Inventeur: Texier, Michel, F-77330 Ozoir-La-Ferriere (FR)
(74) Mandataire: Boutin, Antoine

(56) Documents cités:
- DE-A- 2 855 541
- FR-A- 2 586 064
- GB-A- 1 013 298
- US-A- 3 034 450
- US-A- 3 461 808

## Description

La présente invention est relative aux pompes doseuses destinées à l'industrie chimique pour la fourniture de très faible débit d'un produit liquide, prélevé dans une réserve et refoulé vers un appareil d'utilisation.

Plus précisément l'invention concerne les pompes doseuses du type de celle décrite dans le brevet FR-A-2.586.064. Dans cette pompe, l'organe d'aspiration et refoulement consiste en une membrane animée d'un mouvement de va et vient en regard d'une boite à clapets constituée par un corps cylindrique rapporté dans un logement correspondant et qui comporte deux canaux, respectivement d'aspiration et de refoulement du liquide à pomper. Chaque clapet consiste en une pastille mobile disposée dans un logement prévu à la sortie du canal correspondant, donc ouvert l'un vers le volume de pompage et l'autre vers la conduite de refoulement.

Deux pièces en matière moulée sont prévues de part et d'autre du corps de la boîte à clapets.

Chacun de ces clapets est monté dans son logement avec interposition d'un joint annulaire, cependant qu'une rondelle élastique percée de trous de communication est disposée contre sa face opposée, le rappel de ce clapet dans sa position normale de fermeture étant assuré par un tampon en matériau alvéolaire élastique, à porosité ouverte, servant de ressort. Pour l'un des deux clapets, ce tampon est interposé entre la rondelle élastique percée de trous et la membrane mobile servant d'organe d'aspiration et de refoulement. En ce qui concerne l'autre clapet, le tampon élastique d'appui est interposé entre la rondelle élastique correspondante et la paroi du couvercle du corps de pompe.

Les mouvements de va et vient de la membrane d'aspiration et de refoulement sont commandés par un système mécanique ou électromagnétique. L'agencement ainsi prévu permet d'assurer, successivement, l'aspiration d'un volume donné de liquide à travers le clapet d'aspiration, en fin de course la fermeture de ce clapet puis, le mouvement de la membrane s'inversant, l'ouverture du clapet de refoulement et l'expulsion du volume de liquide préalablement aspiré.

Le fonctionnement de cette pompe donne entière satisfaction. Toutefois, celle-ci présente pour inconvénient de comporter un grand nombre d'organes différents à l'endroit de la boîte à clapets. Or ceci grève le prix de revient, non seulement à cause du prix de ces différentes pièces, mais également en raison de la complication qui en résulte pour les opérations de montage. Par ailleurs, comme ces pièces sont réalisées en des matériaux de natures différentes, ceci augmente les risques d'incompatibilité de la pompe correspondante avec différents produits liquides utilisés dans l'industrie chimique.

C'est pourquoi la présente invention a pour objet une pompe du même type général mais qui est conçue de façon à éliminer les inconvénients mentionnés ci-dessus et à apporter un certain nombre de perfectionnements.

L'objet de la présente invention est une pompe doseuse dont l'organe d'aspiration et de refoulement consiste en une membrane animée d'un mouvement de va et vient en regard d'une boîte à clapets constituée par un corps cylindrique rapporté dans un logement correspondant et qui comporte deux canaux, respectivement d'aspiration et de refoulement, du liquide à pomper, chaque clapet consistant en une pastille mobile disposée dans un logement prévu à la sortie du canal correspondant, donc ouvert l'un vers le volume de pompage et l'autre vers la conduite de refoulement, deux pièces en matière moulée étant prévues de part et d'autre du corps de la boîte à clapets, caractérisée en ce que les pièces en matière moulée comprennent chacune d'une part une bague emboîtée sur le bord correspondant de ce corps et apte à assurer l'étanchéité de montage de celui-ci dans son logement, et d'autre part au moins une languette élastique solidaire de ladite bague et portant une plaquette d'appui disposée contre la pastille du clapet correspondant afin de servir de ressort apte à assurer le rappel de cette pastille en position normale de fermeture après son soulèvement en position d'ouverture.

Selon d'autres particularités de l'invention :
- dans chacune des pièces formant à la fois ressort et joint d'étanchéité, la plaquette d'appui sur une pastille formant clapet consiste en une barrette plate dont les extrémités sont solidaires d'un arceau attaché à la bague d'étanchéité par deux languettes élastiques situées du côté opposé à la barrette d'appui et disposées de part et d'autre d'une ligne perpendiculaire à celle-ci, ces languettes étant aptes à se déformer élastiquement par flexion.
- dans chacune des pièces formant à la fois ressort et joint d'étanchéité, la plaquette d'appui sur une pastille formant clapet consiste en une barrette plate dont les extrémités sont solidaires d'un arceau attaché à la bague d'étanchéité par deux languettes élastiques, disposées de part et d'autre de cet arceau, et qui sont aptes à se déformer élastiquement en torsion.
- chaque face du corps de la boîte à clapet comporte un picot de soulèvement disposé en regard de l'arceau portant la barrette d'appui, ce picot étant situé du côté opposé à celui de cette barrette pour exercer sur l'ensemble déformable correspondant une contrainte tendant à appliquer la barrette d'appui contre la pastille respective formant clapet.
- sur son pourtour, le corps de la boîte à clapets comporte un épaulement déterminant la valeur de l'emboîtement de la bague d'étanchéitè de chacune des deux pièces rapportées de part et d'autre, et cette valeur est telle qu'après serrage en place de l'ensemble, la partie déformable formée par la barrette d'appui, l'arceau et les languettes d'attache subit une contrainte tendant à appliquer la barrette d'appui contre la pastille respective formant clapet.
- le corps cylindrique de la boîte à clapets est disposé à l'intérieur d'une virole de frettage qui se trouve ainsi interposée entre ce corps et la paroi interne de son logement.

Dans ces conditions, si l'on fait abstraction des deux clapets, le nombre de pièces associées à la boîte à clapets se trouve réduit aux deux pièces prévues de part et d'autre de celle-ci et dont chacune est apte à constituer à la fois un joint d'étanchéité et le ressort de rappel du clapet correspondant. Or ces pièces, qui sont identiques entre elles, sont fabriquées de façon économique par moulage en une résine synthétique convenablement choisie pour que la languette portant la plaquette d'appui présente une élasticité satisfaisante.

D'autre part ces deux pièces peuvent être emboîtées à l'avance sur la boite à clapets de part et d'autre de celle-ci, ce qui facilite considérablement les opérations de montage de l'ensemble à l'intérieur du logement prévu.

Cependant d'autres particularités et avantages de la pompe doseuse selon l'invention apparaîtront au cours de la description d'un exemple de la réalisation de celle-ci. Cette description est donnée en référence aux dessins annexés à simple titre indicatif et sur lesquels :
. La figure 1 est une vue en coupe longitudinale d'une pompe doseuse selon l'invention
. La figure 2 est une vue en perspective de la boite à clapets et des deux pièces rapportées de part et d'autre de celle-ci, ces pièces étant représentées avant montage.
. La figure 3 est une vue en plan de dessus de l'une de ces deux pièces
. La figure 4 est une vue schématique en coupe longitudinale illustrant le mode de montage et de fonctionnement de d'une des pièces rapportée contre la boite à clapets
. La figure 5 est une vue similaire de la figure 3 mais qui représente une variante de réalisation.

La pompe doseuse représentée est du type de celle décrite dans le brevet FR-A-2.586.064. Elle comporte donc une membrane 1 en matériau plastique pré-formé qui est destinée à servir d'organe d'aspiration et de refoulement. Les bords de cette membrane sont emprisonnés entre le corps 2 de la pompe et une culasse 3 rapportée sur celui-ci et fixée au moyen de vis 4 ou de griffes permettant d'assembler, en une seule opération, le couvercle 13, la culasse 3, la membrane 1, le corps 2 et la carcasse de l'électro-aimant de commande. Sur l'une de ses faces, la membrane 1 comporte une protéburance 5 sur laquelle est fixée une tige de manoeuvre 6. Celle-ci traverse la bobine 7 d'un électro-aimant et elle porte en bout un aimant 8 susceptible d'être attiré par celui-ci. Un ressort de rappel 9 est par ailleurs prévu pour ramener la membrane 1 dans sa position normale.

La face opposée de cette membrane est disposée en regard d'une boite à clapets constituée par un petit corps cylindrique 10. Celui-ci est disposé dans un logement 11 prévu à l'intérieur de la culasse 3 et qui s'ouvre en direction de la membrane 1. L'espace 12 existant entre cette membrane et la face correspondante du corps 10 constitue le volume de pompage qui est par définition extrêmement restreint, puisqu'il doit correspondre à la dose prévue du liquide à pomper. Le maintien en place du corps 10 est assuré par un couvercle 13 rapporté sur la culasse 3 et qui comporte un conduit 14 de refoulement du produit pompé. Quant à la conduite 15 d'aspiration, elle est prévue du côté opposé, à l'intérieur de la culasse 3, cette conduite débouchant dans le logement 11 de la boite à clapets.

Pour sa part, le corps 10 de la boite à clapets comporte deux canaux respectivement d'aspiration 16 et de refoulement 17 qui communiquent l'un avec le conduit d'aspiration 15 et l'autre avec le conduit de refoulement 14. La sortie du canal d'aspiration 16 est située sur la face du corps 10 qui est placée en regard de la membrane 1. Quant à la sortie du canal 17 de refoulement, elle est située sur la face opposée du corps 10. A la sortie de chacun de ces canaux 16 et 17, la face correspondante de ce corps 10 comporte un petit logement cylindrique 18 à l'intérieur duquel est disposée une pastille plate rigide 19a ou 19b, de préférence en acier inoxydable qui est apte à servir de clapet d'aspiration ou de refoulement. Dans le fond de chaque logement 18, il est prévu un collet annulaire 20 destiné à constituer le siège du clapet correspondant.

Compte tenu de l'agencement prévu, le logement 18 du clapet d'aspiration 19a est ouvert en direction de la membrane 1. Par contre le logement 18 du clapet 19 b d'aspiration est ouvert en direction d'un espace libre communiquant avec la conduite de refoulement 14.

De part et d'autre du corps 10 de la boite à clapets, il est prévu deux pièces identiques en matière moulée qui sont désignées respectivement par les références générales 21a et 21b. Chacune de ces pièces comporte en premier lieu une bague 22 qui est emboîtée autour du corps correspondant 10 et est apte à assurer l'étanchéité de montage de celui-ci dans son logement. En second lieu, chaque pièce 21a et 21b comprend une plaquette d'appui 23 en forme de barrette qui est disposée contre le clapet correspondant 19a ou 19b. Cette barrette s'étend transversalement à l'intérieur de la bague 22 et à ses extrêmités elle est solidaire d'un arceau 24 qui est attaché à la bague 22 par deux languettes élastiques 25. Ces deux languettes sont situées du côté opposé à la barrette d'appui 23 et elles sont disposées de part et d'autre d'une ligne diamétrale XY qui s'étend à angle droit par rapport à cette barrette. Ces deux languettes d'attache sont susceptibles de se déformer élastiquement par flexion. A cet effet, les pièces 21a et 21b sont moulées en une résine synthétique choisie en conséquence. Dans chacune de ces deux pièces, l'ensemble formé par la barrette 23, l'arceau 24 et les languettes 25 constitue une partie déformable qui s'étend dans un plan perpendiculaire à l'axe de la bague 22 et dont la face externe est normalement dans le même plan que la face externe de cette bague.

Sur son pourtour, le corps 10 de la boite à clapets comporte un épaulement annulaire 26 qui est destiné à limiter l'emboîtement des bagues 22 des deux pièces 21a et 21b. Cependant, lorsque chacune de ces pièces est emboîtée sur le corps 10 avant que l'ensemble soit placé dans son logement, il existe un jeu J, comme illustré à la figure 4. L'existence de ce jeu permettra de réaliser une contrainte de la partie déformable de chaque pièce 21a et 21b lorsque l'ensemble sera serré à l'intérieur du logement 11, comme exposé plus en détails par la suite.

Cependant dès le montage en place de chaque pièce 21a et 21b, la partie déformable de celle-ci subit déjà une contrainte de déformation élastique, qui est dûe à la présence d'un picot 27 prévu en saillie sur chacune des faces du corps 10. Ce picot est situé du côté opposé à la barrette d'appui 23, en regard de l'extrêmité correspondante de l'arceau 24. Ceci provoque donc le soulèvement de cette extrêmité comme représenté sur la figure 4 de sorte que la barrette 23 se trouve appliquée avec une certaine pression contre le clapet correspondant 19a ou 19b. Ainsi chacune des pièces 21a et 21b est apte à constituer un ressort de rappel pour le clapet correspondant.

Ces deux pièces 21a et 21b sont emboîtées sur le corps 10 de la boite à clapets avant montage de celle-ci dans son logement. Cependant, une virole 28 est également disposée autour de l'ensemble avant mise en place de celui-ci dans son logement. Lorsque toutes ces pièces sont emboîtées les une sur les autres, elles constituent un ensemble d'un seul tenant à l'intérieur duquel les clapets 19a et 19b sont maintenus en place par les barrettes d'appui 23. Cet ensemble peut donc être stocké sous cette forme pour être ensuite mis en place à l'intérieur du logement 11. Ceci facilite donc considérablement les opérations de montage puisque toutes les pièces associées à la boite à clapets se trouvent mises en place en même temps que celle-ci.

Après cette opération de montage, le couvercle 13 est mis en place et serré au moyen des vis 4. Ceci provoque la compression des bagues 22 des deux pièces 21a et 21b, de sorte que celles-ci assurent l'étanchéité du montage. Lors de cette compression des bagues 22, la virole externe 28 joue le rôle d'un organe de frettage permettant à ces bagues de jouer pleinement leur rôle.

Il faut également observer que, lors du serrage de la boite à clapets, les bagues 22 des deux pièces 21a et 21b se trouvent repoussées contre l'épaulement 26 du corps 10. Ceci réalise une contrainte de déformation élastique sur la partie déformable de chaque pièce 21a et 21b en renforçant par là même la pression élastique de chaque barrette d'appui 23 contre le clapet correspondant 19a ou 19b.

Lors du fonctionnement de la présente pompe, les mouvements de va et vient de la membrane 1 provoquent successivement le soulèvement du clapet 19a en position d'ouverture pour l'aspiration d'une dose du liquide à pomper, puis le soulèvement du clapet 19b pour le refoulement de cette même dose, le clapet 19a étant alors repoussé en position de fermeture. Dans chaque cas la plaquette d'appui 23 de chaque pièce 21a ou 21b assure le rappel du clapet correspondant dans sa position normale de fermeture après qu'il ait été écarté de celle-ci. En conséquence, ces deux pièces jouent à la fois le rôle d'un joint d'étanchéité et d'un ressort pour chacun des clapets. En conséquence, chacune de ces pièces remplace plusieurs des pièces prévues dans les pompes doseuses actuelles du même genre. Il en résulte une grande simplification et une réduction du prix de revient. Les opérations de montage se trouvent également grandement simplifiées puisque le corps cylindrique 10 peut être mis en place avec toutes les pièces qui lui sont associées. Par ailleurs les risques d'incompatibilité de la pompe doseuse avec certains liquides utilisés dans l'industrie chimique se trouvent réduits. En effet, grâce à l'agencement prévu, il n'existe que trois matériaux de nature différente puisque le corps de pompe, la culasse, le couvercle et la boîte à clapets 10 peuvent être réalisés par moulage en une même résine synthétique, alors que la membrane 1 et les pièces 21a et 21 b peuvent être moulées en une autre résine synthétique présentant les qualités voulues d'élasticité et qui est choisie en fonction du milieu d'utilisation, les pastilles 19a et 19b formant clapets étant pour leur part en acier inoxydable.

Cependant la pompe doseuse selon l'invention n'est pas limitée au seul exemple de réalisation décrit ci-dessus à simple titre indicatif. Ainsi, les picots 27 de soulèvement pourraient éventuellement être supprimés, la contrainte de réformation initiale de la partie déformable des pièces 21a et 21b étant alors assurée uniquement par le rattrapage du jeu J indiqué à la figure 4. Mais inversement il serait éventuellement possible de supprimer ce jeu en maintenant alors les picots 27 de soulèvement. Par ailleurs la virole 28 d'entourage peut être supprimée, les bagues 22 des deux pièces 21a et 21b s'appliquant alors directement contre la paroi interne du logement correspondant 11.

Quant aux pièces 21a et 21b elles pourraient être réalisées sous une forme différente. Ainsi la figure 5 représente une variante de réalisation dans laquelle la barrette transversale 23c d'appui est portée par un arceau 24c similaire à l'arceau 24 de la figure 3, mais qui est relié à la bague externe 22c par deux languettes 25c disposées de façon différente des languettes 25 et travaillant également de manière différente. En effet, ces languettes sont disposées de part et d'autre de cet arceau et à proximité de la barrette 23c. Dans un tel cas ces barrettes sont alors aptes à travailler en torsion pour assurer l'application de la barrette 23c contre le clapet correspondant 19a ou 19b. Mais de nombreuses autres formes de réalisation pourraient être envisagées pour les pièces 21a et 21b formant à la fois joint d'étanchéité et ressort de rappel.

## Revendications

1. Pompe doseuse dont l'organe d'aspiration et de refoulement consiste en une membrane (1) animée d'un mouvement de va et vient en regard d'une boîte à clapets constituée par un corps cylindrique (10) rapporté dans un logement (11) correspondant et qui comporte deux canaux (16, 17), respectivement d'aspiration (16) et de refoulement (17), du liquide à pomper, chaque clapet (19a ou 19b) consistant en une pastille mobile disposée dans un logement (18) prévu à la sortie du canal correspondant, (16 ou 17) donc ouvert l'un vers le volume de pompage (12) et l'autre vers la conduite de refoulement, deux pièces (21a et 21b) en matière moulée étant prévues de part et d'autre du corps (10) de la boîte à clapets, caractérisée en ce que les pièces (21a et 21b) en matière moulée comprennent chacune d'une part une bague (22) emboîtée sur le bord correspondant de ce corps et apte à assurer l'étanchéité de montage de celui-ci dans son logement (11), et d'autre part au moins une languette élastique (25) solidaire de ladite bague (22) et portant une plaquette d'appui (23) disposée contre la pastille (19a, 19b) du clapet correspondant afin de servir de ressort apte à assurer le rappel de cette pastille en position normale de fermeture après son soulèvement en position d'ouverture.

2. Pompe doseuse selon la revendication 1 caractérisée en ce que dans chacune des pièces (21a, 21b) formant à la fois ressort et joint d'étanchéité, la plaquette d'appui sur une pastille (19a, 19b) formant clapet consiste en une barrette plate (23) dont les extrémités sont solidaires d'un arceau (24) attaché à la bague d'étanchéité (22) par deux languettes élastiques (25) situées du côté opposé à la barrette d'appui (23) et disposées de part et d'autre d'une ligne perpendiculaire à celle-ci, ces languettes étant aptes à se déformer élastiquement par flexion.

3. Pompe doseuse selon la revendication 1 carartérisé en ce que dans chacune des pièces formant à la fois ressort et joint d'étanchéité, la plaquette d'appui sur une pastille (19a, 19b) formant clapet consiste en une barrette plate (23c) dont les extrémités sont solidaires d'un arceau (24c) attaché à la bague d'étanchéité (22c) par deux languettes élastiques (25c), disposées de part et d'autre de cet arceau, et qui sont aptes à se déformer élasitquement en torsion.

4. Pompe doseuse selon l'une des revendications 2 et 3, caractérisée en ce que chaque face du corps (10) de la boîte à clapet comporte un picot (27) de soulèvement disposé en regard de l'arceau (24) portant la barrette d'appui (23), ce picot étant situé du côté opposé à celui de cette barrette pour exercer sur l'ensemble déformable correspondant une contrainte tendant à appliquer la barrette d'appui (23) contre la pastille respective (19a, 19b) formant clapet.

5. La pompe doseuse selon l'une des revendications 1 à 4, caractérisée en ce que sur son porteur le corps (10) de la boîte à clapets comporte un épaulement (26) déterminant la valeur de l'emboîtement de la bague d'étanchéité (22) de chacune des deux pièces (21a, 21b) rapportées de part et d'autre, et cette valeur est telle qu'après serrage en place de l'ensemble, la partie déformable formée par la barrette d'appui (23), l'arceau (24) et les languettes d'attache (25) subit une contrainte tendant à appliquer la barrette d'appui (23) contre la pastille respective (19a, 19b) formant clapet.

6. Pompe doseuse selon l'une des revendications précédentes, caractérisée en ce que le corps cylindrique (10) de la boîte à clapets est disposé à l'intérieur d'une virole (26) de frettage qui se trouve ainsi interposée entre ce corps et la paroi interne de son logement (11).

## Patentansprüche

1. Dosierpumpe mit einem Ansaug- und Verdrängungsorgan, das aus einer Membran (1) besteht, die relativ zu einem Ventilgehäuse aus einem Zylindereinsatz (10) mit zwei Kanälen (16, 17) für die zu pumpende Flüssigkeit, - einem Ansaugkanal (16) und einem Verdrängungskanal (17) -, je einem Ventilkörper (19a oder 19b) aus einer beweglichen, in einem Ringraum (18) am Ende des betreffenden Kanals (16 oder 17) angeordneten Scheibe, wobei der eine Ventilkörper in Richtung auf das Pumpvolumen (12) und der andere in Richtung auf die Ausgangsleitung öffnet, und zwei zu beiden Seiten des Zylindereinsatzes (10) des Ventilgehäuses vorgesehenen Formkörpern (21a, 21b) hin- und hergehend angetrieben ist, dadurch gekennzeichnet, daß die Formkörper (21a, 21b) jeweils einerseits einen Ring (22), der randseitig an dem Zylindereinsatz aufgenommen und zur Abdichtung bei seiner Montage in einer Ausnehmung (11) ausgebildet ist, und andererseits mindestens einen elastischen, mit dem Ring (22) verbundenen und ein Anlagestück (23) tragenden Steg (25) aufweisen, wobei das Anlagestück (23) relativ zu dem betreffenden Ventilkörper (19a, 19b) angeordnet ist und dabei zur federnden Anlage des Ventilkörpers in der normalen Schließstellung nach seinem Anheben in die Öffnungsstellung dient.

2. Dosierpumpe nach Anspruch 1, dadurch gekennzeichnet, daß an jedem gleichzeitig ein federndes und ein dichtendes Element bildenden Formkörper (21a, 21b) das Anlagestück (23) für den Ventilkörper (19a, 19b) eine brückenartige Platte aufweist, deren Enden in ein Bogenstück (24) übergehen, das mit dem dichtenden Ring (22) über zwei elastische Stege (25) verbunden ist, die auf entgegengesetzten Seiten des Anlagestücks (23) und rechtwinklig dazu angeordnet und durch Biegung elastisch verformbar sind.

3. Dosierpumpe nach Anspruch 1, dadurch gekennzeichnet, daß an jedem gleichzeitig ein federndes und ein dichtendes Element bildenden Formkörper das Anlagestück (23c) für den Ventilkörper (19a, 19b) eine brückenartige Platte aufweist, deren Enden in ein Bogenstück (24c) übergehen, das mit dem dichtenden Ring (22c) über zwei elastische Stege (25c) verbunden ist, die relativ zu dem Bogenstück angeordnet und durch Torsion elastisch verformbar sind.

4. Dosierpumpe nach einem der Ansprüche 2 und 3, dadurch gekennzeichnet, daß jede Stirnseite des Zylindereinsatzes (10) des Ventilgehäuses einen vorstehenden Zapfen (27) aufweist, der relativ zu dem das Anlagestück (23) tragenden Bogenstück (24) angeordnet ist, wobei der Zapfen auf der dem Anlagestück gegenüberliegenden Seite plaziert ist, um auf die insgesamt deformierbare Einheit eine Vorspannung im Sinne der Anlage des Anlagestücks (23) am Ventilkörper (19a, 19b) aufzubringen.

5. Dosierpumpe nach einem der Ansprüche 1 bis 4, dadurch gekennzeichnet, daß der Zylindereinsatz (10) des Ventilgehäuses auf dem äußeren Umfang eine Ringschulter (26) aufweist, die den Wert der Kammerung des dichtenden Rings (22) jedes der beiden beidseitig angeordneten Formkörper (21a, 21b) so festlegt, daß nach dem Anziehen der Einheit der verformbare Teil aus dem Anlagestück (23), dem Bogenstück (24) und den Stegen (25) eine Vorspannung im Sinne einer Anlage des Anlagestücks (23) gegen die betreffenden Ventilkörper (19a, 19b) ausübt.

6. Dosierpumpe nach einem der vorangehenden Ansprüche, dadurch gekennzeichnet, daß der Zylindereinsatz (10) des Ventilgehäuses im Innern einer bandagierenden Buchse (26) angeordnet ist, die zwischen den Zylindereinsatz und die innere Wandung einer Ausnehmung (11) eingeschaltet ist.

## Claims

1. A dosing pump wherein the suction and discharge member consists of a membrane (1) driven into a réciprocating motion in registry with a valve chest constituted by a cylindrical body (10) inserted within a corresponding housing (11) and which comprises two ducts (16, 17) respectively a suction duct (16) and a discharge duct (17) for the liquid to be pumped, each valve (19a or 19b) consisting of a movable disc disposed in a recess (18) provided at the outlet of the corresponding duct (16 or 17) and being therefore open, one of them opening towards the pumping volume (12) and the other one opening towards the discharge duct, two pieces (21a and 21b) made of moulded material being provided on either side of the body (10) of the valve chest,
**characterized** in that said pieces (21a and 21b) made of moulded material each comprise on the one hand a ring (22) fitted over the corresponding edge of said body and adapted for ensuring a fluid-tight fit thereof in its housing (11), and on the other hand at least one resilient tongue (25) bound up with said ring (22) and carrying a pressing plate (23) disposed against the disc (19a, 19b) of the corresponding valve in order to serve as a spring adapted for returning said disc into its normal closing position after it has been lifted into its opening position.

2. A dosing pump according to Claim 1, characterized in that, in each of the pieces (21a, 21b) forming both a spring and a fluid-tight gasket, the plate pressing against a disc (19a, 19b) forming a valve member consists of a flat bar (23), the ends of which are bound up with a bow-shaped member (24) attached to the sealing ring (22) by two resilient tongues (25) located on the side opposite the pressing bar (23) and disposed on either side of a line perpendicular thereto, said tongues being adapted for being resiliently deformed through flexion.

3. A dosing pump according to Claim 1, characterized in that, in each one of the pieces forming both a spring and a sealing gasket, the plate pressing against a disc (19a, 19b) forming a valve member consists of a flat bar (23c) the ends of which are bound up with a bow-shaped member (24c) attached to the sealing ring (22c) by means of two resilient tongues (25c) disposed on either side of said bow-shaped member and adapted for being resiliently deformed through flexion.

4. A dosing pump according to one of Claims 2 and 3, characterized in that each face of the body (10) of the valve chest carries a lifting stud (27) disposed in registry with the bow-shaped member (24) carrying the pressure bar (23), said stud being located on the side opposite the side of said bar for exerting upon the corresponding deformable assembly a stress which tends to press the pressure bar (23) against the respective disc (19a, 19b) forming a valve member.

5. A dosing pump according to one of Claims 1 - 4, characterized in that the valve chest body (10) carries on its periphery a shoulder (26) determining the extent of the depth of insertion of the sealing ring (22) of each one of the two pieces (21a, 21b) added on respectively to both sides of said body, this extent being such that after the assembly has been fitted together and tightened, the deformable portion formed by the pressure bar (23), the bow-shaped member (24) and the fastening tongues (25) is subjected to a stress tending to press the pressure bar (23) against the respective disc (19a, 19b) forming a valve member.

6. A dosing pump according to one of the preceding Claims, characterized in that the cylindrical body (10) of the valve chest is disposed inside a hooping sleeve (28) which thus finds itself interposed between said body and the inner wall of its housing (11).
